# EUROPÄISCHE PATENTSCHRIFT

(11) **EP 0 895 644 B1**
(45) Veröffentlichungstag und Bekanntmachung des Hinweises auf die Patenterteilung: **10.11.1999**
(21) Anmeldenummer: 97921730.4
(22) Anmeldetag: 24.04.1997
(51) Int. Cl.: H01H 39/00

(54) **PYROTECHNISCHES SICHERUNGSELEMENT FÜR STROMKREISE**
PYROTECHNIC CIRCUIT-BREAKING ELEMENT FOR ELECTRIC CIRCUITS
ELEMENT COUPE-CIRCUIT PYROTECHNIQUE POUR CIRCUITS

(30) Priorität: 27.04.1996 DE 19616993
(43) Veröffentlichungstag der Anmeldung: 10.02.1999
(73) Patentinhaber: Dynamit Nobel GmbH Explosivstoff- und Systemtechnik, 53839 Troisdorf (DE)
(72) Erfinder: KERN, Heinz, D-90768 Fürth (DE)
(74) Vertreter: Scherzberg, Andreas, Dr.
(86) Internationale Anmeldenummer: EP9702081
(87) Internationale Veröffentlichungsnummer: WO9741581

(56) Entgegenhaltungen:
- US-A- 3 803 374
- US-A- 4 224 487
- US-A- 4 417 519
- PATENT ABSTRACTS OF JAPAN vol. 015, no. 315 (E-1099), 12.August 1991 & JP 03 116621 A (AGENCY OF IND SCIENCE & TECHNOL;OTHERS: 02), 17.Mai 1991,

## Beschreibung

Die Erfindung betrifft ein pyrotechnisches Sicherungselement für Stromkreise gemäß dem Oberbegriff des Anspruchs 1, wie aus US-A-42 24 487 bekannt.

Pyrotechnisch arbeitende Sicherungselemente für Stromkreise sind beispielsweise aus DE 42 11 079 A1 und DE 44 22 177 A1 bekannt. In beiden Fällen durchtrennt eine pyrotechnisch betreibbare Trennvorrichtung mit einem Trennelement einen Stromleiter. Im Falle des Sicherungselements nach DE 42 11 079 A1 wird der Stromleiter, der im Bereich eines Trennabschnitts, auf den die Trennvorrichtung einwirkt, einstückig und mit gleichem Querschnitt wie im übrigen Bereich ausgebildet ist, durch Zerstörung durchtrennt. Hierzu dient ein Trenn-bzw. Stanzelement/Werkzeug. Bei dem pyrotechnischen Sicherungselement nach DE 44 22 177 A1 wird ein Verbindungsteil, das elektrisch leitend sowie kraft- und formschlüssig mit zwei sich überlappenden Stromleiterabschnitten verbunden ist, infolge der pyrotechnisch betreibbaren Trennvorrichtung außer Kontakt mit mindestens einem der beiden Stromleiterabschnitte gebracht. Bei beiden bekannten Sicherungselementen wird die pyrotechnische Ladung mittels eines Zündimpulses o.dgl. gezündet, der erzeugt wird, wenn mittels eines Detektors o.dgl. Meßvorrichtung eine Stromstärke in dem zu sichernden Stromkreis gemessen wird, die oberhalb eines Maximalwertes liegt. Auf diese Weise können mit den bekannten pyrotechnischen Sicherungselementen Stromkreise gegen Überströme geschützt werden, d.h. gegen Ströme geschützt werden, die oberhalb des Nenn-bzw. Dauerstroms liegen.

Wie sich in der Praxis herausgestellt hat, können bei den bekannten Sicherungselementen nach DE 44 22 177 A1 Langzeitprobleme durch Korrosion o.dgl. an den Kontaktstellen zwischen dem Verbindungselement und den beiden sich überlappenden Stromleiterabschnitten entstehen. Diesbezüglich wäre eine einteilige Ausbildung des Stromleiters im Bereich seines Trennabschnitts vorteilhaft. Demgegenüber erfordert das Sicherungselement nach DE 42 11 079 A1 recht hohe Kräfte zum Durchtrennen des Stromleiters, da dieser über seine gesamte Dicke durchgetrennt werden muß, was insbesondere bei Stromkreisen für hohe Ströme, wo Stromleiterschienen o.dgl. eingesetzt werden, großdimensionierte Sicherungselemente mit großen pyrotechnischen Ladungen erfordert.

Der Erfindung liegt die Aufgabe zugrunde, ein pyrotechnisches Sicherungselement für Stromkreise zu schaffen, das über lange Zeit problemlos funktioniert sowie seine elektrischen Eigenschaften beibehält und darüber hinaus möglichst kleindimensionierte pyrotechnische Ladungen erfordert.

Zur Lösung dieser Aufgabe wird mit der Erfindung ein pyrotechnisches Sicherungselement für Stromkreise gemäß Anspruch 1 vorgeschlagen.

Nach der Erfindung ist also vorgesehen, den mindestens einen Stromleiter im Bereich seines Trennabschnitts im Querschnitt kleiner auszubilden als außerhalb dieses Trennabschnitts. Die Querschnittsverringerung im Trennabschnitt ist dabei derart ausgelegt, daß der Spannungsabfall vernachlässigbar klein ist und sich insofern die Querschnittsverringerung elektrisch praktisch nicht auswirkt. Aufgrund seines verminderten Querschnitts im Bereich des Trennabschnitts läßt sich der mindestens eine Stromleiter mit vergleichsweise geringen Kräften durchtrennen, was sich vorteilhaft auf die Baugröße des erfindungsgemäßen pyrotechnischen Sicherungselements und die Dimensionierung der pyrotechnischen Ladung auswirkt. Wie bei den bekannten pyrotechnischen Sicherungselementen erfolgt auch bei dem erfindungsgemäßen Sicherungselement die Auslösung dann, wenn mittels eines Stromdetektors erkannt wird, daß im abzusichernden Stromkreis ein oberhalb eines Schwellwerts liegender Strom fließt.

Grundsätzlich ist es von Vorteil, das Trennelement bzw. die Trennvorrichtung aus einem elektrisch isolierenden Material herzustellen. Infolge der lediglich geringen Kräfte zum Durchtrennen des Stromleiters in dessen Trennabschnitt ist es beispielsweise möglich, die Trennvorrichtung und insbesondere deren Trennelement in Kunststoff auszuführen, was auch im Hinblick auf die einfache Handhabbarkeit und die geringen Herstellungskosten von Vorteil ist.

In der Erfindung ist der Trennabschnitt als in die Außenfläche des Stromleiters eingebrachte Vertiefung insbesondere in Form einer Nute ausgeführt. Diese Vertiefung ist zweckmäßigerweise in dem dem Trennelement zugewandten Seitenabschnitt der Außenfläche des Stromleiters angeordnet. Auf diese Weise dienen die einander gegenüberliegenden Flanken der Vertiefung als Führung für das Trennelement bei dessen Bewegung auf den Trennabschnitt zu und durch den Stromleiter hindurch. Insofern ist es von Vorteil, wenn das mindestens eine Trennelement in seiner Ausgangsposition, aus der heraus es infolge der Zündung der pyrotechnischen Ladung zum Durchtrennen des Stromleiters bewegbar ist, bereits in die Vertiefung eingetaucht ist.

Vorzugsweise beträgt die Querschnittsfläche des Stromleiters im Trennabschnitt etwa 50 % bzw. weniger als 50 % und insbesondere weniger als 30 % der Querschnittsfläche des Stromleiters außerhalb des Trennabschnitts. Höchst vorzugsweise beträgt die Querschnittsfläche des Stromleiters im Trennabschnitt 5 % bis 15 % und insbesondere 10 % der Querschnittsfläche des Stromleiters außerhalb des Trennabschnitts.

Die Vorteile und Eigenschaften des erfindungsgemäßen pyrotechnischen Sicherungselements lassen sich wie folgt zusammenfassen:
- Der mindestens eine Stromleiter ist einteilig ausgeführt, wodurch elektrische Kontaktzonen, die infolge von Temperatur, Fertigungstoleranzen, Feuchtigkeit oder Korrosion sich bezüglich ihres Übergangswiderstandes verändern können, vermieden sind.
- Die Herstellungskosten sind im Vergleich zu den bekannten pyrotechnischen Sicherungselementen wesentlich reduziert.
- Wegen der geringeren Trennkräfte kann die bewegte Masse reduziert werden, was geringere Materialstärken und die Verwendung kostengünstiger Kunststoffmaterialien ermöglicht.
- Die Baugröße des pyrotechnischen Sicherungselements ist relativ gering.
- Das pyrotechnische Sicherungselement weist lediglich wenige Einzelteile auf.
- Die pyrotechnische Ladung braucht lediglich gering ausgelegt zu sein.
- Es entstehen weniger Verlustleistungen.
- Es ist kaum Geräuschentwicklung zu verzeichnen.

Nachfolgend wird anhand der Figuren ein Ausführungsbeispiel der Erfindung näher erläutert. Im einzelnen zeigen:
- Fig. 1: eine Querschnittsansicht durch ein pyrotechnisches Sicherungselement bei sich in der Ausgangsposition befindlichem Trennelement,
- Fig. 2: einen Schnitt entlang der Linie II-II der Fig. 1,
- Fig. 3: eine Schnittansicht des pyrotechnischen Sicherungselements bei durchtrenntem Stromleiter und
- Fig. 4: eine Ansicht gemäß der Linie IV-IV der Fig. 3.

In den Fign. 1 bis 4 ist ein Ausführungsbeispiel des erfindungsgemäßen pyrotechnischen Sicherungselements 10 in verschiedenen Querschnittsansichten einerseits im Ausgangszustand bei noch nicht durchtrenntem Stromleiter (Fign. 1 und 2) und andererseits im Zustand dargestellt, in dem der Stromleiter durchtrennt ist. In den Figuren ist der Einfachheit halber lediglich das pyrotechnische Sicherungselement 10 dargestellt; aus Gründen der besseren Übersichtlichkeit fehlt die elektronische Beschaltung zur Erzeugung des Zündimpulses für die pyrotechnische Ladung.

Wie sich aus den Figuren ergibt, weist das Sicherungselement 10 ein Gehäuse 12 aus insbesondere elektrisch nicht leitendem Material auf, in dem ein Hohlraum 14 ausgebildet ist. Durch den Hohlraum 14 hindurch erstreckt sich der elektrische Stromleiter 16, der beidseitig aus dem Gehäuse 12 herausgeführt ist. An den herausgeführten Enden des Stromleiters 16 läßt sich der abzusichernde Stromkreis anschließen. In dem insbesondere zylindrischen Hohlraum 14 befindet sich eine pyrotechnisch betreibbare Trennvorrichtung 18, die einen Kunststoffkolben 20 aufweist. Der Kunststoffkolben 20 trägt an seiner dem Stromleiter 16 zugewandten Stirnseite ein Trennelement 22 in Form eines Kunststoffschwertes, das vorzugsweise einstückig mit dem Kunststoffkolben 20 verbunden ist. Auf der dem Trennelement 22 abgewandten Stirnseite des Kunststoffkolbens 20 befindet sich in dem Gehäuse 12 eine pyrotechnische Ladung 24 mit einem (nicht dargestellten) Zündelement, das über elektrische Zuführleitungen 26 elektrisch gezündet werden kann.

Wie sich aus Fig. 1 ergibt, ist das Trennelement 22 mit seinem vorderen Ende in eine Vertiefung 28 des Stromleiters 16 eingetaucht. Diese Vertiefung 28, bei der es sich im Falle des Ausführungsbeispiels um eine im Querschnitt rechteckige Nut handelt, die sich über die gesamte Breite des Stromleiters 16 erstreckt, stellt den Trennabschnitt 30 des Stromleiters 16 dar, in dessen Bereich der Stromleiter 16 mittels der Trennvorrichtung 18 durchgetrennt werden kann. Die Vertiefung 28 ist in den der Trennvorrichtung 18 zugewandten Teil 32 der Außenfläche des Stromleiters 16 eingebracht. Auf der der Trennvorrichtung 18 abgewandten Seite des Stromleiters 16 befindet sich in Verlängerung des Trennelements 22 im Gehäuse 12 ein Aufnahmeraum 34.

Wie man anhand der Fign. 3 und 4 erkennen kann, ist das Trennelement 22 bei ausgelöstem Sicherungselement 10 durch den Trennabschnitt 30 des Stromleiters 16 hindurch bis in den Aufnahmeraum 34 vorbewegt. Dieser Aufnahmeraum 34 dient darüber hinaus aber auch zur Aufnahme desjenigen Teils 36 des Stromleiters 16, innerhalb von dessen Trennabschnitt 30, der durch das Trennelement 22 herausgetrennt ist. In gewisser Weise stanzt das Trennelement 22 also aus dem Trennabschnitt 30 des Stromleiters 16 den Teil 36 heraus.

Das pyrotechnische Sicherungselement 10 ist vortehend anhand eines Beispiels erläutert worden, bei dem der Stromleiter 16 einen Trennabschnitt 30 verringerten Querschnitts aufweist. Der Stromleiter 16 könnte aber auch mit mehreren, z.B. zwei Trennabschnitten versehen sein, wobei das Trennelement 22 dann den Mittelteil des Stromleiters 16 zwischen den beiden Trennabschnitten heraustrennen würde.

## Patentansprüche

1. Pyrotechnisches Sicherungselement für Stromkreise, mit
- mindestens einem Stromleiter (16) und
- einer pyrotechnisch betreibbaren Trennvorrichtung (18) mit mindestens einem Trennelement (22) zum Durchtrennen des mindestens einen Stromleiters (16), wobei das Trennelement (22) infolge der Zündung einer pyrotechnischen Ladung (24) auf einen Trennabschnitt (30) des Stromleiters (16) zu und durch diesen hindurch bewegbar ist und wobei der Stromleiter (16) eine Querschnittsfläche aufweist, die kleiner ist als im Bereich außerhalb des Trennabschnitts (30) des Stromleiters (16),
**dadurch gekennzeichnet**,
- daß der Stromleiter (16) einteilig ausgebildet ist,
- daß der Trennabschnitt (30) des Stromleiters (16) eine in einer seiner Außenseiten eingebrachte Nut (28) aufweist, die sich über die gesamte Breite des Stromleiters (16) erstreckt und
- daß das Trennelement (22) zumindest während des Trennvorgangs in die Nut (28) eingreift.

2. Pyrotechnisches Sicherungselement nach Anspruch 1, dadurch gekennzeichnet, daß die Nut (28) in der dem Trennelement (22) zugewandten Außenseite des Stromleiters (16) ausgebildet ist.

3. Pyrotechnisches Sicherungselement nach Anspruch 1 oder 2, dadurch gekennzeichnet, daß das mindestens eine Trennelement (22) in seiner Ausgangsposition, aus der es heraus infolge der Zündung der pyrotechnischen Ladung (24) zum Durchtrennen des Stromleiters (16) bewegbar ist, in die Nut (28) eingetaucht ist.

4. Pyrotechnisches Sicherungselement nach einem der Ansprüche 1 bis 3, dadurch gekennzeichnet, daß das mindestens eine Trennelement (22) aus einem elektrisch isolierenden Material, insbesondere einem Kunststoffmaterial besteht.

5. Pyrotechnisches Sicherungselement nach einem der Ansprüche 1 bis 4, dadurch gekennzeichnet, daß die Querschnittsfläche des Stromleiters (16) im Trennabschnitt (30) weniger als 50 % der Querschnittsfläche des Stromleiters (16) außerhalb des Trennabschnitts (30) beträgt.

6. Pyrotechnisches Sicherungselement nach Anspruch 5, dadurch gekennzeichnet, daß die Querschnittsfläche des Stromleiters (16) im Trennabschnitt (30) weniger als 30 % der Querschnittsfläche des Stromleiters (16) außerhalb des Trennabschnitts (30) beträgt.

7. Pyrotechnisches Sicherungselement nach Anspruch 5 oder 6, dadurch gekennzeichnet, daß die Querschnittsfläche des Stromleiters (16) im Trennabschnitt (30) 5 % bis 15 %, insbesondere 10 % der Querschnittsfläche des Stromleiters (16) außerhalb des Trennabschnitts (30) beträgt.

## Claims

1. Pyrotechnic fuse element for electric circuits, having
- at least one current conductor (16) and
- a pyrotechnically operable separating device (18) having at least one separating element (22) for cutting through the at least one current conductor (16), wherein the separating element (22) can be moved towards and through a separating section (30) of the current conductor (16) as a result of the ignition of a pyrotechnic charge (24), and wherein the current conductor (16) in the region of its separating section has a cross-sectional area which is smaller than in the region outside the separating section (30) of the current conductor (16),
characterised
- in that the current conductor (16) is constructed in one piece,
- in that the separating section (30) of the current conductor (16) has a groove (28) inserted in one of its outside surfaces, which groove extends over the entire width of the current conductor (16),
and
- in that the separating element (22) engages the groove (28) at least during the separation process.

2. Pyrotechnic fuse element according to claim 1, characterised in that the groove (28) is formed in the outside surface of the current conductor (16) that faces the separating element (22).

3. Pyrotechnic fuse element according to claim 1 or 2, characterised in that, in its starting position out of which it can be moved as a result of the ignition of the pyrotechnic charge (24) in order to cut through the current conductor (16), the at least one separating element (22) is extends into the groove (28).

4. Pyrotechnic fuse element according to one of claims 1 to 3, characterised in that the at least one separating element (22) consists of an electrically insulating material, in particular a plastics material.

5. Pyrotechnic fuse element according to one of claims 1 to 4, characterised in that the cross-sectional area of the current conductor (16) in the separating section (30) amounts to less than 50% of the cross-sectional area of the current conductor (16) outside the separating section (30).

6. Pyrotechnic fuse element according to claim 5, characterised in that the cross-sectional area of the current conductor (16) in the separating section (30) amounts to less than 30% of the cross-sectional area of the current conductor (16) outside the separating section (30).

7. Pyrotechnic fuse element according to claim 5 or 6, characterised in that the cross-sectional area of the current conductor (16) in the separating section (30) amounts to 5% to 15%, in particular 10%, of the cross-sectional area of the current conductor (16) outside the separating section (30).

## Revendications

1. Elément coupe-circuit pyrotechnique destiné à des circuits électriques, comprenant
- au moins un conducteur (16) et
- un dispositif de coupure (18) actionnable par voie pyrotechnique avec au moins un élément de coupure (22) pour sectionner le conducteur (16) au nombre d'au moins un, l'élément de coupure (22), suite à l'allumage de la charge pyrotechnique (24), pouvant être déplacé en direction et au travers d'un tronçon de coupure (30) du conducteur (16), le conducteur (16) présentant une section qui est inférieure à la section en dehors dudit tronçon de coupure (30) du conducteur (16),
caractérisé en ce que
- le conducteur (16) est formé d'une pièce,
- le tronçon de coupure (30) du conducteur (16) comporte une rainure qui est aménagée dans l'une de ses faces extérieures et s'étend sur toute la largeur du conducteur (16) et
- l'élément de coupure (22), au moins pendant le processus de coupure agit dans la rainure (28).

2. Elément coupe-circuit pyrotechnique selon la revendication 1, caractérisé en ce que la rainure (28) est aménagée dans la face extérieure du conducteur (16) tournée vers l'élément de coupure (22).

3. Elément coupe-circuit pyrotechnique selon la revendication 1 ou 2, caractérisé en ce que l'élément de coupure (22) au nombre d'au moins un, dans sa position d'origine depuis laquelle il peut être déplacé par allumage de la charge pyrotechnique (24) aux fins de sectionner le conducteur (16), est rentré dans la rainure (28).

4. Elément coupe-circuit pyrotechnique selon une des revendications 1 à 3, caractérisé en ce que l'élément de coupure (22) au nombre d'au moins un est en un matériau électriquement isolant, notamment en une matière plastique.

5. Elément coupe-circuit pyrotechnique selon une des revendications 1 à 4, caractérisé en ce que la section du conducteur (16) au niveau du tronçon de coupure (30) est inférieure à 50% de la section du conducteur (16) en dehors dudit tronçon de coupure (30).

6. Elément coupe-circuit pyrotechnique selon la revendication 5, caractérisé en ce que la section du conducteur (16) au niveau du tronçon de coupure (30) est inférieure à 30% de la section du conducteur (16) en dehors dudit tronçon de coupure (30).

7. Elément coupe-circuit pyrotechnique selon la revendication 5, caractérisé en ce que la section du conducteur (16) dans le tronçon de coupure (30) est comprise entre 5% et 15%, en particulier représente 10% de la section du conducteur (16) en dehors dudit tronçon de coupure (30).
